# EUROPÄISCHE PATENTSCHRIFT

(11) **EP 3 596 418 B1**
(45) Veröffentlichungstag und Bekanntmachung des Hinweises auf die Patenterteilung: **20.01.2021**
(21) Anmeldenummer: 18711474.9
(22) Anmeldetag: 23.02.2018
(51) Int. Cl.: F28F 3/04, F28D 9/00

(54) **PLATTENWÄRMETAUSCHER**
PLATE-TYPE HEAT EXCHANGER
ÉCHANGEUR DE CHALEUR À PLAQUES

(30) Priorität: 15.03.2017 DE 102017002500
(43) Veröffentlichungstag der Anmeldung: 22.01.2020
(73) Patentinhaber: Klingenburg GmbH, 45968 Gladbeck (DE)
(72) Erfinder: KLINGENBURG, Kai, Oak Ridge, NC 27310 (US)
(74) Vertreter: Lelgemann, Karl-Heinz
(86) Internationale Anmeldenummer: PCT/EP2018/000072
(87) Internationale Veröffentlichungsnummer: WO 2018/166648

(56) Entgegenhaltungen:
- EP-A1- 0 548 602
- WO-A1-2005/036084
- WO-A1-2008/111732
- DE-A1-102012 024 549

## Beschreibung

Die Erfindung bezieht sich auf einen Plattenwärmetauscher nach dem Oberbegriff des ersten Anspruchs. Solch ein Wärmetauscher ist aus WO2011/111732A1 bekannt.

Der Erfindung liegt die Aufgabe zugrunde, den gattungsgemäßen Plattenwärmetauscher derart weiterzubilden, dass bei vorgegebenem Bauraum für den Plattenwärmetauscher der Austausch thermischer Energie zwischen den beiden den Plattenwärmetauscher durchströmenden Fluidströmen mit einem höheren Wirkungsgrad realisierbar ist.

Diese Aufgabe wird erfindungsgemäß durch die Merkmale des ersten Anspruchs gelöst.

Zweckmäßigerweise ist der erfindungsgemäße Plattenwärmetauscher gehäuselos ausgebildet, so dass für irgendwelche Einhausungsmaßnahmen kein Bauraum erforderlich ist.

Um die Abdichtung des Plattenwärmetauschers hinsichtlich der dem ersten Fluid und dem zweiten Fluid zugeordneten Strömungskanäle zu bewerkstelligen, ist es vorteilhaft, wenn zwischen dem Eintrittsbereich und dem Austrittsbereich des ersten Fluids einerseits und dem Eintrittsbereich und dem Austrittsbereich des zweiten Fluids andererseits Folienblätter auf den Außenkanten der Wärmeaustauschplatten angebracht sind. Mittels derartiger Folienblätter, die 140 bis 300 µm dick sein können, wird der Plattenwärmetauscher zwischen den Eintrittsbereichen und den Austrittsbereichen abgedichtet. Vorteilhaft sind die Folienblätter mit den Außenkanten der Wärmeaustauschplatten in den genannten Außenkantenbereichen der Wärmeaustauschplatten verschweißt.

Gemäß einer alternativen Ausführungsform des erfindungsgemäßen Plattenwärmetauschers ist es möglich, zwischen dem Eintrittsbereich und dem Austrittsbereich des ersten Fluids einerseits und dem Eintrittsbereich und dem Austrittsbereich des zweiten Fluids andererseits an den Außenkanten der Wärmeaustauschplatten sich etwa rechtwinklig zur Wärmeaustauschfläche der Wärmeaustauschplatten erstreckende Kragen auszubilden, mittels denen benachbarte Wärmeaustauschplatten abdichtend aneinander verbindbar, vorzugsweise verschweißbar, sind.

Die aus den Wärmeaustauschplatten gebildete Matrix des Plattenwärmetauschers kann vorteilhaft selbsttragend ausgestaltet sein.

Sofern der Plattenwärmetauscher mit Folienblättern ausgestaltet ist, kann die Einheit aus der aus den Wärmeaustauschplatten gebildeten Matrix und den Folienblättern selbsttragend ausgestaltet sein.

Um den Plattenwärmetauscher in einfacher Weise recyclebar zu gestalten, ist es vorteilhaft, wenn die Wärmeaustauschplatten und ggf. die Folienblätter aus demselben Werkstoff, vorzugsweise aus einem thermoplastischen Werkstoff, ausgebildet sind. Diese werkstoffmäßige Ausgestaltung der Wärmeaustauschplatten und ggf. der Folienblätter erleichtert auch die zwischen den Wärmeaustauschplatten bzw. zwischen den Wärmeaustauschplatten und den Folienblättern zu realisierende abdichtende Schweißverbindung.

Vorteilhaft können die Wärmeaustauschplatten und ggf. die Folienblätter aus Polyester ausgebildet sein.

Um den erfindungsgemäßen Plattenwärmetauscher mit einer planen Ober- und/oder Unterfläche auszugestalten, ist es vorteilhaft, wenn der Plattenwärmetauscher eine obere und/oder eine untere plane Abschlussplatte aufweist.

Die Abschlussplatte kann vorteilhaft als Hohlraumplatte, vorzugsweise als Doppelstegplatte, ausgebildet sein.

Zweckmäßigerweise ist jede Abschlussplatte aus demselben Werkstoff wie die Wärmeaustauschplatten des Plattenwärmetauschers ausgebildet.

Der erfindungsgemäße Plattenwärmetauscher kann als Gegenstromwärmetauscher oder als Kreuzstromwärmetauscher ausgebildet sein. Die mit der erfindungsgemäßen Ausgestaltung des Plattenwärmetauschers einhergehenden Vorteile ergeben sich sowohl für seine Ausgestaltung als Gegenstromwärmetauscher als auch für seine Ausgestaltung als Kreuzstromwärmetauscher.

Um bei dem Betrieb derartiger Plattenwärmetauscher bei bestimmten Anforderungsprofilen unter Umständen auftretende thermische Risiken zu reduzieren, ist es vorteilhaft, wenn die Wärmeaustauschplatten und ggf. die Folienblätter aus schwer entflammbarem Kunststoff ausgebildet sind.

Das genannte Risiko lässt sich weiter minimieren bzw. beseitigen, wenn die Wärmeaustauschplatten und ggf. die Folienblätter aus nicht brennbarem Kunststoff ausgebildet sind.

Bei bestimmten Anforderungsprofilen an die erfindungsgemäßen Plattenwärmetauscher kann es vorteilhaft sein, wenn die Wärmeaustauschplatten und ggf. die Folienblätter aus Aluminium ausgebildet sind.

Zweckmäßigerweise können bei derartigen aus Aluminium ausgebildeten Plattenwärmetauschern die Folienblätter mit den Außenkanten der Wärmeaustauschplatten verfalzt sein.

Da erfindungsgemäss, die Wärmeaustauschplatten an ihren einander zugeordneten Außenkantenabschnitten zueinander versetzte Vorsprünge aufweisen, mittels denen die Wärmeaustauschplatten an ihren einander zugeordneten Außenkantenabschnitten ineinandergreifend ausgebildet sind, können die Wärmeaustauschplatten des Plattenwärmetauschers bei ihrer Übereinanderschichtung in Richtung der Ebenen der Wärmeaustauschplatten zuverlässig positioniert werden.

Hierbei ist es zweckmäßig, wenn die Vorsprünge an den einander zugeordneten Außenkantenabschnitten der Wärmeaustauschplatten in Längsrichtung der Außenkäntenabschnitte einen U-förmigen Querschnitt aufweisen, wobei die Vorsprünge senkrecht zur Wärmeaustauschplattenebene eine größere Abmessung aufweisen als in den Wärmeaustauschplatten ausgebildete Wellen. Mittels der in den Wärmeaustauschplatten üblicherweise ausgebildeten Wellen wird der Abstand zwischen einander benachbarten Wärmeaustauschplatten eingestellt. Mittels der Vorsprünge, die an benachbarten Wärmeaustauschplatten alternierend vorgesehen sind, ergibt sich eine Aussteifung des aus den Wärmeaustauschplatten gebildeten Gefüges. Insgesamt ergibt sich aufgrund der an den Wärmeaustauschplatten alternierend und zueinander versetzt ausgebildeten Vorsprünge, des U-förmigen Querschnitts, in dessen Vertiefung diese Vorsprünge eingreifen und der als Abstandhalter zwischen den Wärmeaustauschplatten fungierenden Wellen eine mechanisch stabile und die gewünschten Spaltbreiten etc. aufweisende Anordnung der Wärmeaustauschplatten im den Plattenwärmetauscher ausbildenden Gefüge.

Gemäß einer weiteren vorteilhaften Ausführungsform des erfindungsgemäßen Plattenwärmetauschers sind die als untere Abschlussplatte des Plattenwärmetauschers angeordnete Wärmeaustauschplatte und/oder die als obere Abschlussplatte des Plattenwärmetauschers angeordnete Wärmeaustauschplatte mit einem Schaumeinleger versehen. Hierdurch wird eine Aussteifung der Abschlussplatten des Plattenwärmetauschers und darüber hinaus eine plane obere und untere Außenfläche erreicht.

Wenn die Wärmeaustauschplatten und ggf. die Schaumeinleger aus demselben Werkstoff, z.B. aus PET (Polyethylenterephthalat), ausgebildet sind, ist der erfindungsgemäße Plattenwärmetauscher in hohem Maße recycelfähig.

Sofern der Plattenwärmetauscher mittels Wärmeaustauschplatten aus Aluminium ausgebildet ist, sind die Wärmeaustauschplatten außer an ihren Eintritts- bzw. Austrittsbereiche ausbildenden Außenkantenabschnitten mit Kragen versehen und an ihren mit Kragen versehenen Außenkantenabschnitten miteinander verschweißt oder verfalzt. Auch hierdurch kann der Plattenwärmetauscher gemäß der Erfindung mit einer hohen Dichtigkeit hergestellt werden.

Bei einem erfindungsgemäßen Verfahren zur Herstellung des erfindungsgemäßen Plattenwärmetauschers werden die Wärmeaustauschplatten aufeinander gestapelt, miteinander dicht zu verbindende Außenkantenabschnitte bzw. Kragen in Anlage zueinander gebracht und die miteinander zu verbindenden Außenkantenabschnitte bzw. Kragen miteinander verschweißt. Vorteilhaft geschieht diese Verschweißung der untereinander zu verbindenden Außenkantenabschnitte bzw. Kragen in einem einzigen Arbeitsschritt.

Im Folgenden wird die Erfindung anhand von Ausführungsformen unter Bezugnahme auf die Zeichnung näher erläutert.

Es zeigen:
- Figur 1: eine perspektivische Darstellung einer ersten Ausführungsform eines erfindungsgemäßen Plattenwärmetauschers;
- Figur 2: eine perspektivische Darstellung einer zweiten Ausführungsform des erfindungsgemäßen Plattenwärmetauschers;
- Figur 3: eine Prinzipdarstellung eines Folienblatts der in Figur 1 dargestellten Ausführungsform des erfindungsgemäßen Plattenwärmetauschers;
- Figur 4: eine Prinzipdarstellung eines zweiten Folienblatts der in Figur 1 gezeigten Ausführungsform des erfindungsgemäßen Plattenwärmetauschers;
- Figur 5: eine Prinzipdarstellung eines Folienblatts der in Figur 2 dargestellten Ausführungsform des erfindungsgemäßen Plattenwärmetauschers; und die
- Figuren 6 und 7: Darstellungen zweier zur Zusammenstellung der in Figur 1 gezeigten Ausführungsform eines erfindungsgemäßen Plattenwärmetauschers vorgesehener Wärmeaustauschplatten.

Eine in Figur 1 in einer perspektivischen Darstellung gezeigte erste Ausführungsform eines erfindungsgemäßen Plattenwärmetauschers 1 weist ein Paket aus übereinander angeordneten gleichartigen Wärmeaustauschplatten 2 auf, die zwischen sich voneinander getrennte Strömungskanäle 3 für ein erstes Fluid ausbilden. Die Strömungskanäle 3 für das erste Fluid verbinden einen Eintrittsbereich 4 des ersten Fluids mit einem Austrittsbereich 5 des ersten Fluids.

Im Wechsel zu den Strömungskanälen 3 für das erste Fluid bilden die Wärmeaustauschplatten 2 Strömungskanäle 6 für ein zweites Fluid aus. Die Strömungskanäle 6 für das zweite Fluid verbinden einen Eintrittsbereich 7 des zweiten Fluids mit einem Austrittsbereich 8 des zweiten Fluids.

Der in Figur 1 gezeigte Plattenwärmetauscher 1 ist als Gegenstromwärmetauscher 1 ausgebildet. Der Eintrittsbereich 4 des ersten Fluids in den Gegenstromwärmetauscher 1 ist auf der in Figur 1 linken Seite des Gegenstromwärmetauschers angeordnet, wohingegen der Austrittsbereich 5 des ersten Fluids auf der in Figur 1 rechten Seite des Gegenstromwärmetauschers 1 angeordnet ist. Entsprechend ist der Eintrittsbereich 7 des zweiten Fluidstroms auf der in Figur 1 rechten Seite des Gegenstromwärmetauschers 1 und der Austrittsbereich 8 des zweiten Fluids auf der in Figur 1 linken Seite des Gegenstromwärme-tauschers 1 angeordnet. Während des Durchtritts des ersten Fluids und des zweiten Fluids durch die Strömungskanäle 3 bzw. 6 wird zwischen den beiden Fluiden thermische Energie ausgetauscht.

Die Abmessungen der Wärmeaustauschplatten 2 des in Figur 1 gezeigten Gegenstromwärmetauschers 1 können in ihren Abmessungen so gewählt werden, dass sie exakt oder nahezu exakt dem für den Gegenstromwärmetauscher 1 zur Verfügung stehenden Bauraum entsprechen. Ein Gehäuse, mittels dem der Gegenstromwärmetauscher 1 eingehaust wäre, ist bei dem in Figur 1 gezeigten Gegenstromwärmetauscher 1 nicht vorgesehen. Entsprechend wird kein Bauraum für ein Gehäuse benötigt.

Die Wärmeaustauschplatten 2 des Gegenstromwärmetauschers 1 sind aus demselben Werkstoff, vorzugsweise aus einem thermoplastischen Kunststoff, z.B. aus Polyester, ausgebildet.

Zur Abdichtung des aus den Wärmeaustauschplatten 2 bestehenden Gegenstromwärmetauschers 1 zwischen dem Eintrittsbereich 4 des ersten Fluids und dem Austrittsbereich 8 des zweiten Fluids sowie zwischen dem Eintrittsbereich 7 des zweiten Fluids und dem Austrittsbereich 5 des ersten Fluids sind die Wärmeaustauschplatten 2 des Gegenstromwärmetauschers 1 gemäß eines ersten Ausführungsbeispiels an den Eckbereichen der Wärmeaustauschplatten 2, die zwischen dem Eintrittsbereich 4 des ersten Fluids und dem Austrittsbereich 8 des zweiten Fluids sowie dem Austrittsbereich 5 des ersten Fluids und dem Eintrittsbereich 7 des zweiten Fluids angeordnet sind, abdichtend miteinander verbunden. Hierzu sind die Wärmeaustauschplatten 2 an ihren den Eckbereichen 9, 10 entsprechenden Abschnitten ihrer Außenkanten 11 mit etwa senkrecht zur Plattenebene der Wärmeaustauschplatten 2 angeordneten Kragen versehen, wobei mittels dieser Kragen benachbarte Wärmeaustauschplatten 2 an den genannten Eckbereichen 9, 10 abdichtend miteinander verbunden sind. Da die Wärmeaustauschplatten 2 sämtlich aus demselben Werkstoff bestehen, kann als Verbindungsart vorzugsweise eine Verschweißung eingesetzt werden.

Die Wärmeaustauschplatten 2 des Gegenstromwärmetauschers 1 bilden eine selbsttragende Matrix.

An den Abschnitten der Außenkanten 11 der Wärmeaustauschplatten 2, die sich zwischen dem Eintrittsbereich 4 des ersten Fluids und dem Eintrittsbereich 7 des zweiten Fluids bzw. zwischen dem Austrittsbereich 5 des ersten Fluids und dem Austrittsbereich 8 des zweiten Fluids erstrecken, sind die Wärmeaustauschplatten 2 ebenfalls mit entsprechenden etwa in Vertikalrichtung aus der Hauptebene der Wärmeaustauschplatten 2 vorstehenden Kragen versehen. Zur Abdichtung der Wärmeaustauschplatten an den durch die genannten Abschnitte der Außenkanten 11 gebildeten Seitenbereichen 12, 13 sind die dort angeordneten Außenkanten der Wärmeaustauschplatten 2 mittels der genannten Kragen abdichtend miteinander verbunden, wobei aus den bereits angeführten Gründen eine Verschweißung als Verbindungsart zweckmäßig ist.

Um eine plane untere und obere Abschlussfläche des Gegenstromwärmetauschers 1 vorzusehen, können die untere bzw. die obere Wärmeaustauschplatte jeweils als untere bzw. obere Abschlussplatte ausgebildet sein. Die Abschlussplatten bestehen ebenfalls aus demselben Werkstoff wie die Wärmeaustauschplatten 2, wobei sowohl die untere Abschlussplatte als auch die obere Abschlussplatte als Hohlraumplatte, insbesondere als Doppelstegplatte, ausgebildet sein kann.

In einer abgewandelten Ausführungsform des vorstehend geschilderten Gegenstromwärmetauschers 1 wird auf eine Verschweißung der betreffenden Außenkantenabschnitte der Wärmeaustauschplatten an den Eckbereichen 9, 10 und den Seitenbereichen 12, 13 verzichtet.

Stattdessen ist an den Eckbereichen 9, 10 ein in Figur 3 prinzipiell dargestelltes Folienblatt 14 abdichtend mit den den Eckbereichen 9, 10 zugeordneten Außenkantenabschnitten der Wärmeaustauschplatten 2 verbunden. Die beiden Folienblätter 14 sind ebenfalls aus demselben Werkstoff hergestellt wie die Wärmeaustauschplatten und entsprechend mit den genannten, den Eckbereichen 9, 10 zugeordneten Außenkantenbereichen der Wärmeaustauschplatten 2 verschweißt. Irgendwelche senkrecht aus der Hauptebene der Wärmeaustauschplatte 2 vorstehende Kragen od.dgl. sind bei dieser Ausführungsform nicht erforderlich.

Entsprechend sind an den Seitenbereichen 12, 13 des in Figur 1 gezeigten Gegenstromwärmetauschers 1 in Figur 4 prinzipiell dargestellte Folienblätter 15 mit den den genannten Seitenbereichen 12, 13 zugeordneten Abschnitten der Außenkanten 11 der Wärmeaustauschplatten 2 verschweißt.

Bei der zuletzt beschriebenen Ausführungsform des Gegenstromwärmetauschers mit den Folienblättern 14, 15 an den beiden Eckbereichen 9, 10 und den beiden Seitenbereichen 12, 13 können die selbsttragenden Eigenschaften der aus den Wärmeaustauschplatten 2 und den Folienblättern 14, 15 bestehenden Matrix des Gegenstromwärmetauschers 1 durch das Zusammenwirken zwischen den Wärmeaustauschplatten 2 und den Folienblättern 14, 15 realisiert werden.

Die in Figur 2 gezeigte Ausführungsform des Plattenwärmetauschers 1 ist als Kreuzstromwärmetauscher 1 ausgebildet. Sie unterscheidet sich von dem vorstehend anhand der Figur 1 beschriebenen Gegenstromwärmetauscher 1 durch die Ausgestaltung der Wärmeaustauschplatten 2. Zwischen den Wärmeaustauschplatten 2 sind die Strömungskanäle 3 bzw. 6 ausgebildet, wobei die Strömungsrichtung des ersten Fluids durch den Eintrittsbereich 4 zum Austrittsbereich 5 etwa senkrecht zur Strömungsrichtung des zweiten Fluids vom Eintrittsbereich 7 zum Austrittsbereich 8 verläuft.

Statt zweier Eckbereiche und zweier Seitenbereiche hat der in Figur 2 gezeigte Kreuzstromwärmetauscher vier Eckbereiche 16, 17, 18, 19, in denen die diesen Eckbereichen 16, 17, 18, 19 zugeordneten Abschnitte der Außenkanten 11 der Wärmeaustauschplatten 2 abdichtend miteinander verbunden sind.

Wie im Falle des in Figur 1 gezeigten Gegenstromwärmetauschers kann die abdichtende Verbindung in den Eckbereichen 16, 17, 18, 19 mittels aus der Hauptebene der Wärmeaustauschplatten 2 etwa in Vertikalrichtung vorstehender Kragen bewerkstelligt werden. Alternativ ist es möglich, an den Eckbereichen 16, 17, 18, 19 jeweils ein in Figur 5 im Prinzip dargestelltes Folienblatt 20 vorzusehen.

Die Verbindung zwischen den den Eckbereichen 16, 17, 18, 19 zugeordneten Abschnitten der Außenkanten 11 der Wärmeaustauschplatten 2 erfolgt durch Verschweißung der betreffenden Außenkantenabschnitte oder durch die Folienblätter 20, die zur abdichtenden Verbindung mit den betreffenden Außenkantenabschnitten der Wärmeaustauschplatten ebenfalls mit diesen Außenkantenabschnitten verschweißt sind.

Bei der im Folgenden anhand der Figuren 1, 6 und 7 beschriebenen Ausführungsform eines erfindungsgemäßen, als Gegenstromwärmetauscher ausgebildeten Plattenwärmetauschers 1, der für gasförmige Fluide vorgesehen ist, sind die Strömungskanäle 3 für das erste Fluid und die Strömungskanäle 6 für das zweite Fluid alternierend zwischen aufeinanderfolgend angeordneten, in den Figuren 6 und 7 gezeigten ersten und zweiten Wärmeaustauschplatten 2a, 2b ausgebildet.

Jede erste Wärmeaustauschplatte 2a hat einen den Eintrittsbereich 4 des ersten Fluids ausbildenden kragenfreien Außenkantenabschnitt 21, einen den Austrittsbereich 5 des ersten Fluids ausbildenden kragenfreien Außenkantenabschnitt 22, einen dem Eintrittsbereich 7 des zweiten Fluids zugeordneten mit einem Kragen 37 versehenen Außenkantenabschnitt 23, einen dem Austrittsbereich 8 des zweiten Fluids zugeordneten mit einem Kragen 38 versehenen Außenkantenabschnitt 24, und zwischen dem den Eintrittsbereich 4 des ersten Fluids ausbildenden kragenfreien Außenkantenabschnitt 21 einerseits und dem dem Eintrittsbereich 7 des zweiten Fluids zugeordneten Außenkantenabschnitt 23 andererseits, zwischen dem dem Eintrittsbereich des zweiten Fluids zugeordneten Außenkantenabschnitt 23 einerseits und dem den Austrittsbereich 5 des ersten Fluids ausbildenden kragenfreien Außenkantenabschnitt 22 andererseits, zwischen dem den Austrittsbereich 5 des ersten Fluids ausbildenden kragenfreien Außenkantenabschnitt 22 einerseits und dem dem Austrittsbereich 8 des ersten Fluids zugeordneten Außenkantenabschnitt 24 andererseits und zwischen dem dem Austrittsbereich 8 des zweiten Fluids zugeordneten Außenkantenabschnitt 24 einerseits und dem den Eintrittsbereich des ersten Fluids ausbildenden kragenfreien Außenkantenabschnitt 21 andererseits Außenkantenabschnitte 25, 26, 27, 28.

Jede zweite Wärmeaustauschplatte 2b hat einen den Eintrittsbereich 7 des zweiten Fluids ausbildenden kragenfreien Außenkantenabschnitt 29, einen den Austrittsbereich des zweiten Fluids ausbildenden kragenfreien Außenkantenabschnitt 30, einen dem Eintrittsbereich 4 des ersten Fluids zugeordneten mit einem Kragen 39 versehenen Außenkantenabschnitt 31, einen dem Austrittsbereich 5 des ersten Fluids zugeordneten mit einem Kragen 40 versehenen Außenkantenabschnitt 32, und zwischen dem den Eintrittsbereich 7 des zweiten Fluids ausbildenden kragenfreien Außenkantenabschnitt einerseits und dem dem Eintrittsbereich 4 des ersten Fluids zugeordneten Außenkantenabschnitt 31 andererseits, zwischen dem dem Eintrittsbereich 4 des ersten Fluids zugeordneten Außenkantenabschnitt 31 einerseits und dem den Austrittsbereich 8 des zweiten Fluids ausbildenden kragenfreien Außenkantenabschnitt 30 andererseits, zwischen dem den Austrittsbereich 8 des zweiten Fluids ausbildenden kragenfreien Außenkantenabschnitt 30 einerseits und dem dem Austrittsbereich 5 des ersten Fluids zugeordneten Außenkantenabschnitt 32 andererseits, und zwischen dem dem Austrittsbereich 5 des ersten Fluids zugeordneten Außenkantenabschnitt 32 einerseits und dem den Eintrittsbereich 7 des zweiten Fluids ausbildenden kragenfreien Außenkantenabschnitt 29 andererseits Außenkantenabschnitte 33, 34, 35, 36.

Die zwischen den Eintrittsbereichen 4, 5 und den Austrittsbereichen 7, 8 angeordneten einander zugeordneten Außenkantenabschnitte 25, 33; 26, 36; 27, 35; 28, 34 benachbarter erster und zweiter Wärmeaustauschplatten 2a, 2b sind fluiddicht miteinander verbunden.

Jede erste Wärmeaustauschplatte 2a ist an ihren Kragen 37, 38 fluiddicht mit den zugeordneten Außenkantenabschnitten 29, 30 der kragenseitig benachbarten zweiten Wärmeaustauschplatte 2b verbunden. Jede zweite Wärmeaustauschplatte 2b ist an ihren Kragen 39, 40 fluiddicht mit den zugeordneten. Außenkantenabschnitten 21, 22 der kragenseitig benachbarten ersten Wärmeaustauschplatte 2a verbunden.

Die Wärmeaustauschplatten 2a, 2b weisen an ihren einander zugeordneten Außenkantenabschnitten 25, 33; 26, 36; 27, 35; 28, 34 zueinander versetzte Vorsprünge 41, 42 auf, mittels denen die Wärmeaustauschplatten 2a, 2b an ihren einander zugeordneten Außenkantenabschnitten 25, 33; 26, 36; 27, 35; 28, 34 ineinandergreifend ausgebildet sind.

Die Vorsprünge 41, 42 an den einander zugeordneten Außenkantenabschnitten 25, 33; 26, 36; 27, 35; 28, 34 der Wärmeaustauschplatten 2a, 2b haben in Längsrichtung der Außenkantenabschnitte 25, 33; 26, 36; 27, 35; 28, 34 einen U-förmigen Querschnitt, wobei die Vorsprünge 41, 42 senkrecht zur Wärmeaustauschplattenebene eine größere Abmessung aufweisen als in den Wärmeaustauschplatten 2a, 2b ausgebildete Wellen 43, 44.

Die als untere Abschlussplatte des Plattenwärmetauschers 1 angeordnete Wärmeaustauschplatte 2a, 2b und/oder die als obere Abschlussplatte des Plattenwärmetauschers 1 angeordnete Wärmeaustauschplatte 2a, 2b ist bzw. sind mit einem Schaumeinleger versehen.

Die Wärmeaustauschplatten 2a, 2b und die Schaumeinleger sind aus demselben Werkstoff, z.B. aus PET (Polyethylenterephthalat) ausgebildet.

Die Wärmeaustauschplatten 2a, 2b sind außer an ihren Eintritts- bzw. Austrittsbereiche 4, 5, 7, 8 ausbildenden Außenkantenabschnitten miteinander verschweißt.

Wenn die Wärmeaustauschplatten alternativ aus Aluminium ausgebildet sind, sind sie außer an ihren Eintritts- bzw. Austrittsbereiche 4, 5, 7, 8 ausbildenden Außenkantenabschnitten mit Kragen versehen und an ihren mit Kragen versehenen Außenkantenabschnitten miteinander verschweißt oder verfalzt.

Zur Herstellung des Plattenwärmetauschers 1 werden die Wärmeaustauschplatten 2a, 2b aufeinander gestapelt, miteinander dicht zu verbindende Außenkantenabschnitte bzw. Kragen in Anlage aneinander gebracht und die miteinander zu verbindenden Außenkantenabschnitte bzw. Kragen in einem einzigen Arbeitsschritt miteinander verschweißt.

## Patentansprüche

1. Plattenwärmetauscher, mit über- bzw. nebeneinander angeordneten ersten und zweiten Wärmeaustauschplatten (2a, 2b), die voneinander getrennte Strömungskanäle (3, 6) für ein erstes gasförmiges Fluid und für ein zweites gasförmiges Fluid ausbilden und durch die hindurch thermische Energie zwischen den beiden Fluiden austauschbar ist, wobei die Abmessungen der Wärmeaustauschplatten (2a, 2b) nahezu oder genau entsprechend den Abmessungen des für den Plattenwärmetauscher (1) insgesamt vorgesehenen Bauraums gestaltbar sind, wobei die Strömungskanäle (3) für das erste Fluid und die Strömungskanäle (6) für das zweite Fluid alternierend zwischen den aufeinander folgend angeordneten ersten und zweiten Wärmeaustauschplatten (2a, 2b) des als Kreuz- oder Gegenstromwärmetauscher ausgebildeten Plattenwärmetauschers (1) ausgebildet sind, wobei jede erste Wärmeaustauschplatte (2a) einen den Eintrittsbereich (4) des ersten Fluids ausbildenden kragenfreien Außenkantenabschnitt (21), einen den Austrittsbereich (5) des ersten Fluids ausbildenden kragenfreien Außenkantenabschnitt (22), einen dem Eintrittsbereich (7) des zweiten Fluids zugeordneten mit einem Kragen (37) versehenen Außenkantenabschnitt (23), einen dem Austrittsbereich (8) des zweiten Fluids zugeordneten mit einem Kragen (38) versehenen Außenkantenabschnitt (24), und zwischen dem den Eintrittsbereich (4) des ersten Fluids ausbildenden kragenfreien Außenkantenabschnitt (21) einerseits und dem dem Eintrittsbereich (7) des zweiten Fluids zugeordneten Außenkantenabschnitt (23) andererseits, zwischen dem dem Eintrittsbereich (7) des zweiten Fluids zugeordneten Außenkantenabschnitt (23) einerseits und dem den Austrittsbereich (5) des ersten Fluids ausbildenden kragenfreien Außenkantenabschnitt (22) andererseits, zwischen dem den Austrittsbereich (5) des ersten Fluids ausbildenden kragenfreien Außenkantenabschnitt (22) einerseits und dem dem Austrittsbereich (18) des zweiten Fluids zugeordneten Außenkantenabschnitt (24) andererseits und zwischen dem dem Austrittsbereich (8) des zweiten Fluids zugeordneten Außenkantenabschnitt (24) einerseits und dem den Eintrittsbereich (4) des ersten Fluids ausbildenden kragenfreien Außenkantenabschnitt (21) andererseits Außenkantenabschnitte (25, 26, 27, 28) aufweist, wobei jede zweite Wärmeaustauschplatte (2b) einen den Eintrittsbereich (7) des zweiten Fluids ausbildenden kragenfreien Außenkantenabschnitt (29), einen den Austrittsbereich (8) des zweiten Fluids ausbildenden kragenfreien Außenkantenabschnitt (30), einen dem Eintrittsbereich (4) des ersten Fluids zugeordneten mit einem Kragen (39) versehenen Außenkantenabschnitt (31), einen dem Austrittsbereich (5) des ersten Fluids zugeordneten mit einem Kragen (40) versehenen Außenkantenabschnitt (32), und zwischen dem den Eintrittsbereich (7) des zweiten Fluids ausbildenden kragenfreien Außenkantenabschnitt (29) einerseits und dem dem Eintrittsbereich (4) des ersten Fluids zugeordneten Außenkantenabschnitt (31) andererseits, zwischen dem dem Eintrittsbereich (4) des ersten Fluids zugeordneten Außenkantenabschnitt (31) einerseits und dem den Austrittsbereich (8) des zweiten Fluids ausbildenden kragenfreien Außenkantenabschnitt (30) andererseits, zwischen dem den Austrittsbereich (8) des zweiten Fluids ausbildenden kragenfreien Außenkantenabschnitt (30) einerseits und dem dem Austrittsbereich (5) des ersten Fluids zugeordneten Außenkantenabschnitt (32) andererseits, und zwischen dem dem Austrittsbereich (5) des ersten Fluids zugeordneten Außenkantenabschnitt (32) einerseits und dem den Eintrittsbereich (7) des zweiten Fluids ausbildenden kragenfreien Außenkantenabschnitt (29) andererseits Außenkantenabschnitte (33, 34, 35, 36) aufweist, wobei die zwischen den Eintritts- (4, 5) und den Austrittsbereichen (7, 8) angeordneten einander zugeordneten Außenkantenabschnitte (25, 33; 26, 36; 27, 35; 28, 34) benachbarter erster und zweiter Wärmeaustauschplatten (2a, 2b) fluiddicht miteinander verbunden sind, wobei jede erste Wärmeaustauschplatte (2a) an ihren Kragen (37, 38) fluiddicht mit dem zugeordneten Außenkantenabschnitt (29, 30) der kragenseitig benachbarten zweiten Wärmeaustauschplatte (2b) verbunden ist, und wobei jede zweite Wärmeaustauschplatte (2b) an ihren Kragen (39, 40) fluiddicht mit den zugeordneten Außenkantenabschnitten (21, 22) der kragenseitig benachbarten ersten Wärmeaustauschplatte (2a) verbunden ist, **dadurch gekennzeichnet, dass** die Wärmeaustauschplatten (2a, 2b) an ihren einander zugeordneten Außenkantenabschnitten (25, 33; 26, 36; 27, 35; 28, 34) zueinander versetzte Vorsprünge (41, 42) aufweisen, mittels denen die Wärmeaustauschplatten (2a, 2b) an ihren einander zugeordneten Außenkantenabschnitten (25, 33; 26, 36; 27, 35; 28, 34) ineinandergreifend ausgebildet sind, und dass die Wärmeaustauschplatten (2a, 2b) außer an ihren Eintritts- bzw. Austrittsbereichen (4, 5, 7, 8) ausbildenden Außenkantenabschnitten miteinander verschweißt sind.

2. Plattenwärmetauscher nach Anspruch 1, der gehäuselos ausgebildet ist.

3. Plattenwärmetauscher nach Anspruch 1 oder 2, dessen aus den Wärmeaustauschplatten (2a, 2b) gebildete Matrix selbsttragend ausgestaltet ist.

4. Plattenwärmetauscher nach einem der Ansprüche 1 bis 3, bei dem die Wärmeaustauschplatten (2a, 2b) aus demselben Werkstoff, vorzugsweise aus einem thermoplastischen Kunststoff wie Polyester, ausgebildet sind.

5. Plattenwärmetauscher nach einem der Ansprüche 1 bis 4, der eine obere und/oder eine untere plane Abschlussplatte aufweist.

6. Plattenwärmetauscher nach Anspruch 5, bei dem jede Abschlussplatte als Hohlraumplatte, vorzugsweise als Doppelstegplatte, ausgebildet ist.

7. Plattenwärmetauscher nach Anspruch 5 oder 6, bei dem jede Abschlussplatte aus demselben Werkstoff wie die Wärmeaustauschplatten (2a, 2b) ausgebildet ist.

8. Plattenwärmetauscher nach einem der Ansprüche 4 bis 7, bei dem die Wärmeaustauschplatten aus schwer entflammbarem Kunststoff ausgebildet sind.

9. Plattenwärmetauscher nach einem der Ansprüche 4 bis 8, bei dem die Wärmeaustauschplatten (2a, 2b) aus nicht brennbarem Kunststoff ausgebildet sind.

10. Plattenwärmetauscher nach einem der Ansprüche 1 bis 3, bei dem die Wärmeaustauschplatten (2a, 2b) aus Aluminium ausgebildet sind.

11. Plattenwärmetauscher nach einem der Ansprüche 1 bis 10, bei dem die Vorsprünge (41, 42) an den einander zugeordneten Außenkantenabschnitten (25, 33; 26, 36; 27, 35; 28, 34) der Wärmeaustauschplatten (2a, 2b) in Längsrichtung der Außenkantenabschnitte (25, 33; 26, 36; 27, 35; 28, 34) einen U-förmigen Querschnitt aufweisen, wobei die Vorsprünge (41, 42) senkrecht zur Wärmeaustauschplattenebene eine größere Abmessung aufweisen als in den Wärmeaustauschplatten (2a, 2b) ausgebildete Wellen (43, 44).

12. Plattenwärmetauscher nach einem der Ansprüche 1 bis 11, bei dem die als untere Abschlussplatte des Plattenwärmetauschers (1) angeordnete Wärmeaustauschplatte (2a, 2b) und/oder die als obere Abschlussplatte des Plattenwärmetauschers (1) angeordnete Wärmeaustauschplatte (2a, 2b) mit einem Schaumeinleger versehen sind.

13. Plattenwärmetaucher nach einem der Ansprüche 1 bis 12, bei dem die Wärmeaustauschplatten (2a, 2b) und ggf. die Schaumeinleger aus demselben Werkstoff, z.B. aus PET (Polyethylenterephthalat), ausgebildet sind.

14. Verfahren zur Herstellung von Plattenwärmetauschern (1) gemäß einem der Ansprüche 1 bis 13, bei dem die Wärmeaustauschplatten (2a, 2b) aufeinander gestapelt werden, miteinander dicht zu verbindende Außenkantenabschnitte bzw. Kragen in Anlage aneinander gebracht werden und die miteinander zu verbindenden Außenkantenabschnitte bzw. Kragen miteinander verschweißt werden.

15. Verfahren nach Anspruch 14, bei dem die untereinander zu verbindenden Außenkantenabschnitte' bzw. Kragen in einem einzigen Arbeitsschritt miteinander verschweißt werden.

## Claims

1. A plate heat exchanger, with first and second heat exchanger plates (2a, 2b) arranged next to / on top of each other, which form separate flow channels (3, 6) for a first gaseous fluid and for a second gaseous fluid and through which thermal energy can be exchanged between the two fluids, wherein the dimensions of the heat exchanger plates (2a, 2b) can be designed so as to closely or exactly correspond to the dimensions of the construction space provided in total for the plate heat exchanger (1), wherein the flow channels (3) for the first fluid and the flow channels (6) for the second fluid are designed so as to alternate between the sequentially arranged first and second heat exchanger plates (2a, 2b) of the plate heat exchanger (1) designed as a cross-flow or counter-flow heat exchanger, wherein each first heat exchanger plate (2a) comprises a collar-free outer edge portion (21) forming the entry region (4) of the first fluid, a collar-free outer edge portion (22) forming the exit region (5) of the first fluid, an outer edge portion (23) provided with a collar (37) and assigned to the entry region (7) of the second fluid, an outer edge portion (24) provided with a collar (38) and assigned to the exit region (8) of the second fluid, and outer edge portions (25, 26, 27, 28) between the collar-free outer edge portion (21) forming the entry region (4) of the first fluid on the one hand and the outer edge portion (23) assigned to the entry region (7) of the second fluid on the other hand, between the outer edge portion (23) assigned to the entry region (7) of the second fluid on the one hand and the collar-free outer edge portion (22) forming the exit region (5) of the first fluid on the other hand, between the collar-free outer edge portion (22) forming the exit region (5) of the first fluid on the one hand and the outer edge portion (24) assigned to the exit region (18) of the second fluid on the other hand and between the outer edge portion (24) assigned to the exit region (8) of the second fluid on the one hand and the collar-free outer edge portion (21) forming the entry region (4) of the first fluid on the other hand, wherein each second heat exchanger plate (2b) comprises a collar-free outer edge portion (29) forming the entry region (7) of the second fluid, a collar-free outer edge portion (30) forming the exit region (8) of the second fluid, an outer edge portion (30) forming the exit region (8) of the second fluid, an outer edge portion (31) provided with a collar (39) and assigned to the entry region (4) of the first fluid, an outer edge portion (32) provided with a collar (40) and assigned to the exit region (5) of the first fluid, an outer edge portion (32) provided with a collar (40) and assigned to the exit region (5) of the first fluid, and outer edge portions (33, 34, 35, 36) between the collar-free outer edge portion (29) forming the entry region (7) of the second fluid on the one hand and the outer edge portion (31) assigned to the entry region (4) of the first fluid on the other hand, between the outer edge portion (31) assigned to the entry region (4) of the first fluid on the one hand and the collar-free outer edge portion (30) forming the exit region (8) of the second fluid on the other hand, between the collar-free outer edge portion (30) forming the exit region (8) of the second fluid on the one hand and the outer edge portion (5) of the first fluid and the outer edge portion (32) assigned to the exit region (5) of the first fluid, and between the outer edge portion (32) assigned to the exit region (5) of the first fluid on the one hand and the collar-free outer edge portion (29) forming the entry region (7) of the second fluid on the other hand, wherein the outer edge portions (25, 33; 26, 36; 27, 35; 28, 34) assigned to each other and arranged between the entry regions (4, 5) and the exit regions (7, 8) of adjacent first and second heat exchanger plates (2a, 2b) are connected with each other in a fluid-tight manner, wherein each first heat exchanger plate (2a) is connected in a fluid-tight manner at their collars (37, 38) to the assigned outer edge portion (29, 30) of the adjacent second heat exchanger plate (2b) on the collar side, and wherein each second heat exchanger plate (2b) is connected in a fluid-tight manner at their collars (39, 40) to the assigned outer edge portions (21, 22) of the adjacent first heat exchanger plate (2a) on the collar side, **characterised in that** the heat exchanger plates (2a, 2b), at their outer edge portions (25, 33; 26, 36; 27, 35; 28, 34) assigned to each other, comprise projections (41, 42) offset relative to each other, by means of which the heat exchanger plates (2a, 2b) are designed so as to interlock at their outer edge portions (25, 33; 26, 36; 27, 35; 28, 34) assigned to each other and **in that** the heat exchanger plates (2a, 2b) are welded to each other except at their outer edge portions forming the entry regions and exit regions (4, 5, 7, 8) .

2. The plate heat exchanger according to claim 1, which is designed without a housing.

3. The plate heat exchanger according to claim 1 or 2, the matrix of which formed by the heat exchanger plates (2a, 2b) is designed to be self-supporting.

4. The plate heat exchanger according to one of claims 1 to 3, in which the heat exchanger plates (2a, 2b) are formed from the same material, preferably from a thermoplastic plastic such as polyester.

5. The plate heat exchanger according to one of claims 1 to 4, which comprises an upper and/or a lower planar end plate.

6. The plate heat exchanger according to claim 5, in which each end plate is designed as a cavity plate, preferably as a double-web plate.

7. The plate heat exchanger according to claim 5 or 6, in which each end plate is formed from the same material as the heat exchanger plates (2a, 2b).

8. The plate heat exchanger according to one of claims 4 to 7, in which the heat exchanger plates are formed from a flame-retardant plastic.

9. The plate heat exchanger according to one of claims 4 to 8, in which the heat exchanger plates (2a, 2b) are formed from a non-flammable plastic.

10. The plate heat exchanger according to one of claims 1 to 3, in which the heat exchanger plates (2a, 2b) are formed from aluminium.

11. The plate heat exchanger according to one of claims 1 to 10, in which the projections (41, 42) on the outer edge portions (25, 33; 26, 36; 27, 35; 28, 34) assigned to each other of the heat exchanger plates (2a, 2b) comprise a U-shaped cross-section in longitudinal direction of the outer edge portions (25, 33; 26, 36; 27, 35; 28, 34), wherein the projections (41, 42) have a greater dimension vertically to the heat exchanger plate plane than corrugations (43, 44) formed in the heat exchanger plates (2a, 2b).

12. The plate heat exchanger according to one of claims 1 to 11, in which the heat exchanger plate (2a, 2b) arranged as the lower end plate of the plate heat exchanger (1) and/or the heat exchanger plate (2a, 2b) arranged as the upper end plate of the plate heat exchanger (1) as provided with a foam insert.

13. The plate heat exchanger according to one of claims 1 to 12, in which the heat exchanger plates (2a, 2b) and, as applicable, the foam inserts are formed from the same material, e.g. from PET (polyethylene terephthalate).

14. A method for manufacturing plate heat exchangers (1) according to one of claims 1 to 13, in which the heat exchanger plates (2a, 2b) are stacked on top of one another, outer edge portions / collars to be tightly connected to one another are brought into contact with one another and the outer edge portions / collars to be connected to one another are welded together.

15. The method according to claim 14, in which the outer edge portions / collars to be connected to one another are welded together in a single operation.

## Revendications

1. Echangeur de chaleur à plaques avec des premières et deuxièmes plaques d'échange de chaleur (2a, 2b) disposées l'une sur l'autre ou l'une à côté de l'autre, qui constituent des conduits d'écoulement (3, 6) séparés les uns des autres pour un premier fluide gazeux et pour un deuxième fluide gazeux et à travers lesquels peut être échangée de l'énergie thermique entre les deux fluides, sachant que les dimensions des plaques d'échange de chaleur (2a, 2b) peuvent être structurées correspondant presque ou exactement aux dimensions de l'espace de construction prévu au total pour l'échangeur de chaleur à plaques (1), sachant que les conduits d'écoulement (3) pour le premier fluide et les conduits d'écoulement (6) pour le deuxième fluide sont constitués en alternance entre les premières et deuxièmes plaques d'échange de chaleur (2a, 2b) disposées en succession de l'échangeur de chaleur à plaques (1) constitué comme échangeur de chaleur à courant croisé ou à contrecourant, sachant que chaque première plaque d'échange de chaleur (2a) comporte une section de bord extérieur (21) sans collerette constituant la zone d'entrée (4) du premier fluide, une section de bord extérieur (22) sans collerette constituant la zone de sortie (5) du premier fluide, une section de bord extérieur (23) dotée d'une collerette (37) attribuée à la zone d'entrée (7) du deuxième fluide, une section de bord extérieur (24) dotée d'une collerette (38) attribuée à la zone de sortie (8) du deuxième fluide et des sections de bord extérieur (25, 26, 27, 28) entre la section de bord extérieur (21) sans collerette constituant la zone d'entrée (4) du premier fluide d'une part et la section de bord extérieur (23) attribuée à la zone d'entrée (7) du deuxième fluide d'autre part, entre la section de bord extérieur (23) attribuée à la zone d'entrée (7) du deuxième fluide d'une part et la section de bord extérieur (22) sans collerette constituant la zone de sortie (5) du premier fluide d'autre part, entre la section de bord extérieur (22) sans collerette constituant la zone de sortie (5) du premier fluide d'une part et la section de bord extérieur (24) attribuée à la zone de sortie (18) du deuxième fluide d'autre part et entre la section de bord extérieur (24) attribuée à la zone de sortie (8) du deuxième fluide d'une part, et la section de bord extérieur (21) sans collerette constituant la zone d'entrée (4) du premier fluide d'autre part, sachant que chaque deuxième plaque d'échange de chaleur (2b) comporte une section de bord extérieur (29) sans collerette constituant la zone d'entrée (7) du deuxième fluide, une section de bord extérieur (30) sans collerette constituant la zone de sortie (8) du deuxième fluide, une section de bord extérieur (31) dotée d'une collerette (39) attribuée à la zone d'entrée (4) du premier fluide, une section de bord extérieur (32) dotée d'une collerette (40) attribuée à la zone de sortie (5) du premier fluide, et des sections de bord extérieur (33, 34, 35, 36) entre la section de bord extérieur (29) sans collerette constituant la zone d'entrée (7) du deuxième fluide d'une part, et la section de bord extérieur (31) attribuée à la zone d'entrée (4) du premier fluide d'autre part, entre la section de bord extérieur (31) attribuée à la zone d'entrée (4) du premier fluide d'une part et la section de bord extérieur (30) sans collerette constituant la zone de sortie (8) du deuxième fluide d'autre part, entre la section de bord extérieur (30) sans collerette constituant la zone de sortie (8) du deuxième fluide d'une part, et la section de bord extérieur (32) attribuée à la zone de sortie (5) du premier fluide d'autre part, et entre la section de bord extérieur (32) attribuée à la zone de sortie (5) du premier fluide d'une part, et la section de bord extérieur (29) sans collerette constituant la zone d'entrée (7) du deuxième fluide d'autre part, sachant que les sections de bord extérieur (25, 33 ;26, 36 ; 27, 35 ; 28, 34) attribuées les unes autres, disposées entre les zones d'entrée (4, 5) et de sortie (7, 8) des premières et deuxièmes plaques d'échange de chaleur voisines (2a, 2b) sont reliées entre elles étanches au fluide, sachant que chaque première plaque d'échange de chaleur (2a) est reliée sur sa collerette (37, 38) étanche au fluide à la section de bord extérieur (29, 30) attribuée de la deuxième plaque d'échange de chaleur (2b) voisine côté collerette et sachant que chaque deuxième plaque d'échange de chaleur (2b) est reliée sur sa collerette (39, 40) étanche au fluide aux sections de bord extérieur (21, 22) attribuées de la première plaque d'échange de chaleur (2a) voisine côté collerette, **caractérisé en ce que** les plaques d'échange de chaleur (2a, 2b) comportent sur leurs sections de bord extérieur (25, 33 ; 26, 36 ; 27, 35 ; 28, 34) attribuées l'une à l'autre, des saillies (41, 42) décalées l'une par rapport à l'autre au moyen desquelles les plaques d'échange de chaleur (2a, 2b) sont constituées en prise l'une dans l'autre sur leurs sections de bord extérieur attribuées l'une à l'autre (25, 33 ; 26, 36 ; 27, 35 ; 28, 34) et **en ce que** les plaques d'échange de chaleur (2a, 2b) sont soudées entre elles à l'extérieur sur leurs sections de bord extérieur constituant les zones d'entrée ou de sortie (4, 5, 7, 8) .

2. Echangeur de chaleur à plaques selon la revendication 1, qui est constitué sans enceinte.

3. Echangeur de chaleur à plaques selon la revendication 1 ou 2, dont la matrice formée à partir des plaques d'échange de chaleur (2a, 2b) est constituée autoportante.

4. Echangeur de chaleur à plaques selon l'une quelconque des revendications 1 à 3, pour lequel les plaques d'échange de chaleur (2a, 2b) sont constituées de la même matière, de préférence d'une matière thermoplastique, comme le polyester.

5. Echangeur de chaleur à plaques selon l'une quelconque des revendications 1 à 4, qui comporte une plaque de fermeture plane supérieure et/ou une plaque de fermeture inférieure.

6. Echangeur de chaleur à plaques selon la revendication 5, pour lequel chaque plaque de fermeture est constituée comme plaque à espace creux, de préférence comme plaque à double nervure.

7. Echangeur de chaleur à plaques selon la revendication 5 ou 6, pour lequel chaque plaque de fermeture est constituée de la même matière que les plaques d'échange de chaleur (2a, 2b).

8. Echangeur de chaleur à plaques selon l'une quelconque des revendications 4 à 7, pour lequel les plaques d'échange de chaleur sont constituées d'une matière plastique difficilement inflammable.

9. Echangeur de chaleur à plaques selon l'une quelconque des revendications 4 à 8, pour lequel les plaques d'échange de chaleur (2a, 2b) sont constituées d'une matière plastique non combustible.

10. Echangeur de chaleur à plaques selon l'une quelconque des revendications 1 à 3, pour lequel les plaques d'échange de chaleur (2a, 2b) sont formées d'aluminium.

11. Echangeur de chaleur à plaques selon l'une quelconque des revendications 1 à 10, pour lequel les saillies (41, 42) comportent une section transversale en forme de U sur les sections de bord extérieur (25, 33 ; 26, 36 ; 27, 35 ; 28, 34) attribuées l'une à l'autre des plaques d'échange de chaleur (2a, 2b) en direction longitudinale des sections de bord extérieur (25, 33 ; 26, 36 ; 27, 35 ; 28, 34), sachant que les saillies (41, 42) comportent perpendiculairement au plan de plaque d'échange de chaleur une dimension plus grande que les ondulations (43, 44) constituées dans les plaques d'échange de chaleur (2a, 2b).

12. Echangeur de chaleur à plaques selon l'une quelconque des revendications 1 à 11, pour lequel la plaque d'échange de chaleur (2a, 2b) disposée en tant que plaque de fermeture inférieure de l'échangeur de chaleur à plaques (1) et/ou la plaque d'échange de chaleur (2a, 2b) disposée en tant que plaque de fermeture supérieure de l'échangeur de chaleur à plaques (1) sont munies d'un élément d'insertion en mousse.

13. Echangeur de chaleur à plaques selon l'une quelconque des revendications 1 à 12, pour lequel les plaques d'échange de chaleur (2a, 2b) et le cas échéant les éléments d'insertion en mousse sont constitués de la même matière, par ex. : en PET (polyéthylène téréphtalate).

14. Procédé de fabrication d'échangeurs de chaleur à plaques (1) selon l'une quelconque des revendications 1 à 13, pour lequel les plaques d'échange de chaleur (2a, 2b) sont empilées l'une sur l'autre, sont placées ensemble en appui l'une contre l'autre hermétiquement aux sections de bord extérieur ou collerettes à joindre et les sections de bord extérieur ou collerettes à joindre ensemble sont soudées ensemble.

15. Procédé selon la revendication 14, pour lequel les sections de bord extérieur ou collerettes à joindre entre elles sont soudées ensemble dans une étape de travail unique.
